# EUROPÄISCHE PATENTSCHRIFT

(11) **EP 0 383 047 B1**
(45) Veröffentlichungstag und Bekanntmachung des Hinweises auf die Patenterteilung: **02.03.1994**
(21) Anmeldenummer: 90101137.9
(22) Anmeldetag: 20.01.1990
(51) Int. Cl.: B61D 17/20

(54) **Vorrichtung für Reisezugwagen mit UIC-Zug- und Stossvorrichtungen und Reisezugwagen**
Device for railway passenger vehicles with UIC pulling and buffering appliances, and such a vehicle
Dispositif pour voitures de voyageurs avec organes UIC de traction et d'absorption des chocs et voiture de voyageurs

(30) Priorität: 16.02.1989 CH 547/89
(43) Veröffentlichungstag der Anmeldung: 22.08.1990
(73) Patentinhaber: SIG Schweizerische Industrie-Gesellschaft, 8212 Neuhausen am Rheinfall (CH)
(72) Erfinder: Wolf, Peter, CH-8212-Neuhausen a.R. (CH); Luck, Gerald, D-7702-Gottmadingen (DE); Havenith, Rolf, D-7898-Lauchringen 1 (DE)
(74) Vertreter: Troesch, Hans Alfred

(56) Entgegenhaltungen:
- EP-A- 0 054 458
- CH-A- 524 497

## Beschreibung

Die vorliegende Erfindung betrifft eine Vorrichtung für eine Wagenübergangseinrichtung von Reisezugwagen mit UIC-Zug- und Stossvorrichtungen und schwimmend gelagerten, aufeinander gleitenden Uebergangsteilen, wobei diese Vorrichtung aktive Halte- und Zentriermittel aufweist, sowie einen Reisezugwagen.

Solche Uebergangseinrichtungen sind in einer Reihe von Ausführungsformen bereits bekannt, können aber nur ungenügend befriedigen, da deren Benützer den Witterungseinflüssen mehr oder weniger stark ausgesetzt sind. Auch die im Hochgeschwindigkeitsverkehr bei Zugsbegegnungen und Tunnelfahrten mit höherer Intensität auftretenden Druckstösse können zumeist ungehindert über den Uebergangsbereich ins Wageninnere eindringen.

Um diese Nachteile wenigstens einigermassen zu beheben, zeigt beispielsweise die GB-PS-964 210 eine am Wagenkastenende angebrachte Uebergangseinrichtung, deren Endrahmen bei zwei miteinander gekuppelten Fahrzeugen oben über Federmittel und unten durch die Fahrzeugpuffer aneinander gepresst werden.

Hierbei verhalten sich die Endrahmen in bezug auf Bewegungen in Horizontal- und Vertikalrichtung relativ starr zum jeweiligen Wagenkastenende, so dass die Relativbewegungen zweier Fahrzeuge zueinander in diesen Richtungen ausschliesslich durch das Aufeinandergleiten beider Endrahmen aufgenommen werden.

Dies bedeutet, dass die lichte Durchgangsweite der gezeigten Uebergangseinrichtung mit jeder Querbewegung ihrer Wagenkastenenden mehr oder weniger stark eingeschränkt wird. Solche, sich ständig in Querrichtung zueinander bewegenden Uebergangshälften, vermitteln dem Reisenden beim Ueberqueren des begehbaren Teils ein Gefühl der Unsicherheit.

Eine für den Hochgeschwindigkeitsverkehr zusätzliche Forderung besteht darin, derartige druckwellenertüchtigte Uebergangseinrichtungen auch UIC-kompatibel zu gestalten, d.h. bei Reisezugwagen anzuwenden, die an beiden Enden federnde Zug- und Stossvorrichtungen, bestehend aus je einer Schraubenkupplung und zwei Seitenpuffern, aufweisen.

Für diesen Fall müssen die Puffer zweier miteinander gekuppelter Fahrzeuge im Fahrbetrieb mit ihren Puffertellern direkt aufeinanderliegen. Eine Zwischenschaltung von, den Pufferdruck ausnutzenden, aneinanderliegenden Endrahmen wie im zuvor beschriebenen Beispiel ist nicht zulässig.

Vielmehr müssen solche druckwellenertüchtigten und UIC-kompatiblen Uebergangseinrichtungen den für die Zug- und Stossvorrichtungen beanspruchten Raum umgehen und den für das Kuppeln und Entkuppeln gemäss den internationalen Bestimmungen erforderlichen "Berner Raum" freihalten.

Mit der DE-OS-35 05 762 und DE-OS-34 30 112 sind Uebergangseinrichtungen offenbart, die sowohl den Anforderungen eines neuzeitlichen Fahrkomforts bei Hochgeschwindigkeitsfahrzeugen nachkommen, als auch die Erfordernisse an eine UIC-kompatible Bauart berücksichtigen.

Zum Stande der Technik gehört ferner eine Vorrichtung für eine Wagenübergangseinrichtung für Reisezugwagen mit UIC-Zug- und Stossvorrichtung und schwimmend gelagerten, aufeinander gleitenden Uebergangsteilen, wobei diese Vorrichtung aktive Halte- und Zentriermittel aufweist. (EP-A-0 054 458)

Hierbei ist ein Uebergangseinrichtungsteil so an jedem Wagenkastenende schwimmend aufgehängt und geführt, dass die UIC-Zug- und Stossvorrichtungen nicht tangiert werden und der zum Kuppeln und Entkuppeln benötigte "Berner Raum" freigehalten ist. Die Endrahmen der Uebergangseinrichtungsteile zweier miteinander gekuppelter Fahrzeuge sollen durch federnde Elemente in einer druckwellendichten Verbindung schwimmend zwischen den Fahrzeugenden gehalten werden, dies auch beim Versatz der Wagenkastenenden zueinander infolge S-Bogenfahrt.

Erst wenn die Querverschiebung der Fahrzeuge zueinander ein durch einen Anschlag begrenztes Mass übersteigt, wie dies beispielsweise bei grossen Ablenkungen im Bahnhofs- oder Depotbereich vorkommen kann, ist der schwimmende Anteil des Querweges erschöpft und die Endrahmen der beiden Uebergangseinrichtungsteile dürfen sich zueinander in Querrichtung verschieben.

Da sich durch die schwimmende Anordnung der Uebergangseinrichtungsteile bei derart grossen Querverschiebungen eine automatische Rückführung mittels dieser federnden Elemente nur bedingt ergibt, sind hierzu entsprechende Zentriermittel vorgesehen, die im Sinne einer passiven Zentrierung ab einem gewissen Punkt die Rückführung zweier zueinander querverschobener Uebergangseinrichtungsteile in eine deckungsgleiche Lage erleichtern. Jüngste Erfahrungen haben jedoch gezeigt, dass für den Zeitpunkt der Trennung zweier Uebergangseinrichtungsteile infolge Kurvenfahrt ausser der Anpresskraft in Längsrichtung und den Reibungskoeffizienten der Gleitflächen auch Faktoren wie Verschmutzungsgrad und Witterungseinflüsse eine wesentliche Rolle spielen, so dass, um diesen Vorgang sicher zu gewährleisten, aktive Zentriermittel wünschenswert sind.

Aufgabe der vorliegenden Erfindung ist es, eine Vorrichtung für Uebergangsteile der eingangs genannten Art zu schaffen, die im Sinne einer quer zur Fahrtrichtung ständig unter Vorspannung stehenden aktiven Zentrierung arbeitet und die zwangsweise Rückführung zweier zueinander querverschobener Uebergangsteile in eine deckungsgleiche Lage bewirkt, welche insbesondere bei Kurvenfahrt möglichst lange erhalten bleibt, indem sie die Uebergangseinrichtung in einer schwimmenden Position zwischen zwei Wagenkastenenden hält.

Diese Aufgabe wird durch die in den Ansprüchen niedergelegten Massnahmen in überraschend wirkungsvoller Weise gelöst.

In der nachfolgenden Beschreibung sind der allgemeine Erfindungsgedanke sowie einige vorteilhafte Ausbildungen der Erfindung beispielsweise anhand der Zeichnungen erläutert.
Es zeigen:
- Fig. 1: eine Prinzipdarstellung einer erfindungsgemässen Halte- und Zentriereinrichtung an einem Uebergangsteil in perspektivischer Ansicht,
- Fig. 2: eine Prinzipdarstellung der erfindungsgemässen Halte- und Zentriereinrichtung an zwei, eine Uebergangseinrichtung bildende Uebergangsteilen in Ansicht von oben, in Teilen geschnitten,
- Fig. 3: eine Prinzipdarstellung gemäss Fig. 2, jedoch bei Querversatz der Wagenkastenenden,
- Figur 4: eine Prinzipdarstellung gemäss Figur 2, jedoch bei maximalen Quersatz der Wagenkastenenden und aufeinander gleitenden Uebergangseinrichtungsteilen
- Figuren 5 bis 12: Weitere Ausbildungsformen einer erfindungsgemässen Halte- und Zentriereinrichtung

Figur 1 zeigt ein mit einer erfindungsgemässen Halte- und Zentriereinrichtung 1 ausgerüstetes Uebergangseinrichtungsteil 22. Hierbei ist jeweils ein Mitnehmer 11, 12 verdrehsicher seitlich an einem Uebergangseinrichtungsteil 22, beispielsweise in dessen oberem Bereich, angeordnet und mit je einer, mindestens der Länge des Querwegs gemäss Figur 4 entsprechenden, am Uebergangseinrichtungsteil 22 angebrachten Führung 15, 16 seitlich verschiebar gelagert. Die beiden Mitnehmer 11, 12 der am Uebergangseinrichtungsteil 22 angebrachten Zentriereinrichtung 1 sind untereinander durch Federmittel 4 und Uebertragungsmittel 5 verbunden, die am Uebergangseinrichtungsteil 22 befestigt sind.

Als Federmittel 4 können alternativ vorgespannte mechanische Zugfedern, Gasfedern, oder ein durch ein Fluid als Energieträger betätigbares Federelement verwendet werden. Als Uebertragungsmittel 5 dienen Ketten- oder Seilzüge, sowie Flexball- oder Bowdenzüge, welche die Federmittel 4 mit den Mitnehmern 11, 12 auf Zug beansprucht verbinden.

Das Funktionsprinzip einer erfindungsgemässen Halte- und Zentriereinrichtung 1, 1′ wird anhand der Figuren 2 bis 4 erläutert.

Figur 2 zeigt eine Uebergangseinrichtung 21 in Ansicht von oben. Deren zwei Uebergangseinrichtungsteile 22, 22′ sind je mit einer Halte- und Zentriereinrichtung 1, 1′ versehen. In diesem Zustand liegen die Mittellängsebenen 30 und 31 der beiden Wagenkastenenden 20, 20′ mit der Mittellängsebene 32 der Uebergangseinrichtung 21 in einer Flucht, eine Situation, wie sie sich beispielweise auf einer geraden Eisenbahnstrecke darstellt. Die sich jeweils spiegelbildlich gegenüberliegenden Mitnehmer 11, 12 und 11′, 12′ werden durch die Federmittel 4, 4′ und die Uebertragsmittel 5, 5′ in einer seitlich an dem jeweiligen Uebergangseinrichtungsteil 22, 22′ direkt oder indirekt anliegenden Position gehalten.

In Figur 3 weisen die Mittellängsebenen 30 und 31 der beiden Wagenkastenenden 20, 20′ zueinander einen Querversatz auf, wie er beispielsweise infolge Bogenfahrt auf der freien Strecke entstehen kann. Bezüglich der Uebergangseinrichtung 21 wird die Querverschiebung der beiden Wagenkastenenden 20, 20′ bis zu einem, durch einen Anschlag 25, 25′ begrenzten Mass von federnden Elementen 3, 3′ und äusseren Dichtmembranen 2, 2′ aufgenommen.

Hierbei trennt sich die schwimmend geführte Uebergangseinrichtung 21 nicht. Die Uebergangseinrichtungsteile 22, 22′ verbleiben in ihrer, durch eine gemeinsame Mittellängsebene 32 gekennzeichnete, deckungsgleichen Lage.

Auch die Halte- und Zentriereinrichtungen 1, 1′ bleiben in Ruhelage, wobei die sich jeweils spiegelbildlich gegenüberliegenden Mitnehmer 11, 12 und 11′, 12′ durch die Federmittel 4, 4′ und die Uebertragsmittel 5, 5′ in einer seitlich am jeweiligen Uebergangseinrichtungsteil 22, 22′ direkt oder indirekt anliegenden Position gehalten werden.

In Figur 4 weisen die Mittellängsebenen 30 und 31 der beiden Wagenkastenenden 20, 20′ zueinander einen maximalen Querversatz auf, welcher grösser ist als das durch einen Anschlag 25, 25′ begrenzte Mass. Ein derartiger Querversatz entsteht zwischen zwei Wagenkastenenden beim S-bogenförmigen Befahren von Weichen die eine grosse Ablenkung aufweisen. Da der Querweg der federnden Elemente 3, 3′ und der äusseren Dichtungsmembranen 2, 2′ erschöpft ist, trennen sich die beiden Uebergangseinrichtungsteile 22, 22′ aus ihrer deckungsgleichen Lage und bewegen sich auf ihren Gleitflächen 27, 27′ in eine maximal querversetzte Position ihrer Mittellängsebenen 32, 32′.

Hierbei werden die Halte- und Zentriereinrichtungen 1, 1′ automatisch in Tätigkeit gesetzt, indem je ein Mitnehmer 11, 12′ in seiner Ruhelage mit querverschoben wird, und die Mitnehmer 11′, 12 gegen den Widerstand der Federmittel 4, 4′ soweit aus den Führungen 15′, 16 herausgezogen werden, wie es dem Querweg der Uebergangeinrichtungsteile 22, 22′ entspricht.

Geht der Querversatz der beiden Wagenkastenenden 20, 20′ wieder sukzessive zurück, werden unter Einwirkung der Federmittel 4, 4′ und mittels den, an diesen und an den Mitnehmern 11, 12 und 11′, 12′ angreifenden Uebertragungsmitteln 5, 5′ die Uebergangseinrichtungsteile 22, 22′ wieder in eine deckungsgleiche Lage gebracht, die der Ruhelage der Halte- und Zentriereinrichtung 1, 1′ entspricht.

Bei einer gegensinnigen Auslenkung von zwei Wagenkastenenden 20, 20′ mit einem maximalen Querversatz erfolgt die Aktivierung der Halte- und Zentriereinrichtungen 1, 1′ in umgekehrter Weise, indem die Mitnehmer 11′, 12 in ihrer Ruhelage mit querverschoben werden und die Mitnehmer 11, 12′ gegen den Widerstand der Federmittel 4, 4′ soweit aus den Führungen 15, 16′ herausgezogen werden, wie es dem Querweg der Uebergangseinrichtungsteile 22, 22′ entspricht. Bei einem Höhenversatz der aufeinander gleitenden Uebergangseinrichtungsteile 22, 22′ infolge unterschiedlicher Beladungszustände der Wagenkasten 20, 20′ weisen die Mitnehmer 11, 11′ und 12, 12′ eine genügend grosse Ueberdeckung auf, um auch in diesem Zustand nach erfolgter Querbewegung eine Zentrierwirkung auszuüben.

Durch die unterschiedlichen Federsteifigkeiten der federnden Elemente 3, 3′ der Aufhängung der Uebergangseinrichtungsteile 22, 22′ und der Halte- und Zehtriereinrichtung 1, 1′ wird in einer sich ergänzenden Weise erreicht, dass die lichte Durchgangsweite der Uebergangseinrichtung 21 bei Kurvenfahrt sehr lange uneingeschränkt erhalten bleibt, ausser beispielsweise bei sehr engen Depotkurven. So sorgt eine in Querrichtung härter ausgeführte Halte- und Zentriereinrichtung 1, 1′ in Kombination mit den weicheren Elementen 3, 3′ für die möglichst lange Beibehaltung einer schwimmenden Position der Uebergangseinrichtung 21 bei Kurvenfahrt und für eine effiziente Zentrierung von aufeinander querverschobenen Uebergangseirichtungsteilen 22, 22′ nach dem Befahren von sehr engen Bögen.

Weitere vorteilhafte Ausbildungsformen einer erfindungsgemässen Halte- und Zentriereinrichtung finden sich in den Figuren 5 bis 12.

In Figur 5 ist ein Uebergangseinrichtungsteil 22 mit einer Halte- und Zentriereinrichtung 125 versehen, die aus je einer seitlich neben der Gleitfläche 27 senkrecht angeordneten Säule 9, 10 besteht, welche an ihrem unteren Ende über je ein horizontales Drehgelenk 7, 8 seitwärts verschwenkbar geführt sind und die an ihrem oberen Ende über horizontal angeordnete Federmittel 4 und Uebertragungsmittel 5 unter Vorspannung miteinander verbunden sind.

Die Säulen 9, 10 sind vorzugsweise als Rechteckrohr ausgebildet, wobei die Säule 9 beispielsweise in ihrem oberen Bereich einen, in seiner Axialrichtung federnd gelagerten Zentrierzapfen 13 und die Säule 10 an gleicher Stelle eine langlochartige Ausnehmung 14 und ein Abweisprofil 19 aufweist.

Die Länge der langlochartigen Ausnehmung 14 ist bestimmt durch den vertikalen Versatz, den zwei sich gegenüberliegende Uebergangseinrichtungsteile 22, 22′ beim Kuppeln ihrer Wagenkasten 20, 20′, beispielsweise infolge unterschiedlicher Beladungszustände, einnehmen können.

Durch das Abweisprofil 19 wird der an der gegenüberliegenden Halte- und Zentriereinrichtung vorstehende Zentrierzapfen beim Kuppeln von zwei, einen Querversatz aufweisenden Wagenkastenenden 20, 20′ am seitlichen Verhaken mit der gegenüberliegenden Säule 10 gehindert.

Infolge von Relativbewegungen der Uebergangseinrichtungsteile 22, 22′ zueinander, gelangt so bei nächster Gelegenheit, beispielsweise infolge Kurvenfahrt, ein anfangs neben das Abweisprofil 19 zeigender, oder ein auf der Gleitfläche 27 eines gegenüberliegenden Uebergangseinrichtungsteils aufstehender Zentrierzapfen 13 automatisch in die langlochartige Ausnehmung 14 der Säule 10.

Hierzu ist der Zentrierzapfen 13 derart federnd gelagert, dass er bei Einwirkung einer äusse- ren Kraft in axialer Richtung mindestens soweit zurückge- drückt werden kann, dass er mit der äusseren Kontur der Säule 9 bündig abschliesst.

Die Säulen 9, 10 können auch als Formrohr ausgebildet sein, derart, dass ein separates Abweisprofil 19 nicht mehr erforderlich ist und dessen Funktion von der Formgebung der Säulen übernommen wird.

Bei zwei deckungsgleich aneinanderliegenden Uebergangseinrichtungsteilen 22, 22′ greifen die Zentrierzapfen 13 jeweils in die ihnen gegenüberliegenden Ausnehmungen 14 und die Säulen 9, 10 werden durch die Federmittel 4 und die Uebertragsmittel 5 in einer seitlich an dem jeweiligen Uebergangseinrichtungsteil 22, 22′ senkrecht anliegenen Position gehalten.

Bei Querverschiebungen der Uebergangseinrichtungsteile 22, 22′ in einer in Fig. 4 gezeigten Weise, nehmen die Säulen 9, 10 der Halte- und Zentriereinrichtung 125 je nach Verschieberichtung abwechselnd, die in Figur 5 gekennzeichnete Lage 9′ bzw. 10′ ein.

Figur 6 zeigt die Aggregatbauweise einer Halte- und Zentriereinrichtung 26, die ebenfalls je eine seitlich neben der Gleitfläche 27 senkrecht angeordnete Säule 9, 10 aufweist, welche an ihrem unteren Ende über je ein horizontales Drehgelenk 7, 8 seitwärts verschwenkbar geführt sind.

Die Säulen 9, 10 werden durch Federmittel 4 und Uebertragungsmittel 5 unter Vorspannung jeweils in einer seitlichen am Uebergangseinrichtungsteil 22 senkrecht anliegenden Position gehalten.

Hierzu sind in jeder Säule 9, 10 die Federmittel 4 integriert und durch Uebertragungsmittel 5 mit dem Uebergangseinrichtungsteil 22 verbunden, welche durch hierzu in den Säulen 9, 10 gelagerte Umlenkmittel 6 in eine, von der Wirkrichtung der Federmittel 4 abweichende Ebene geführt werden.

Figur 7 zeigt ein mit einer Halte- und Zentriereinrichtung 28 ausgerüstetes Uebergangseinrichtungsteil 22. Jeweils eine Zentriereinheit 13′ und ein Mitnehmer 14′ sind verdrehsicher seitlich bezüglich des Uebergangsteils 22 versetzt beispielsweise in dessen oberem Bereich, vorgesehen und mit wenigstens je einer, mindestens der Länge des Querwegs gemäss Figur 4 entsprechenden, am Uebergangseinrichtungsteil 22 angebrachten Führung 15, 16 seitlich verschiebbar gelagert. Die Zentriereinheit 13′ und der Mitnehmer 14′ sind hierbei durch Uebertragungsmittel 5 miteinander verbunden, die über zwei, am Uebergangseinrichtungsteil 22 gelagerte Umlenkmittel 6 und ein weiteres Umlenkmittel 6′ geführt werden, welches über Federmittel 4 auf Zug oder Druck unter Vorspannung gehalten wird.

In einer weiter möglichen Ausführungsform können die Zentriereinheit 13′ und der Mitnehmer 14′ einer Halte- und Zentriereinrichtung 28, wie in Figur 1 gezeigt, durch Federmittel 4 und Uebertragungsmittel 5 direkt in einer Ebene miteinander verbunden sein.

Bei einer in Figur 8 gezeigten, auf demselben Erfindungsgedanken beruhenden Ausführungsform einer Halte- und Zentriereinrichtung 29 sind die jeweils seitlich neben der Gleitfläche 27 senkrecht angeordneten Säulen 9, 10 als Biegefedern 17, 18 ausgebildet, welche annähernd in der Mitte über je ein horizontales Drehgelenk 7, 8 unter Vorspannung mit dem Uebergangseinrichtungsteil 22 verbunden sind.

Die als Biegefedern 17, 18 ausgebildeten Säulen 9, 10 übernehmen bei einer erfindungsgemässen Halte- und Zentriereinrichtung 29 gleichzeitig die Funktion der sonst angewendeten Federmittel. Hierzu sind die Biegefedern 17, 18 beispielsweise aus einem Verbundwerkstoff unter Verwendung von Glasfasern oder Kohlenstoffasern hergestellt, wobei zur Erzielung von Eigenschaftskombinationen der Werkstoffe diese auch untereinander in einer Verbundstruktur angewendet werden können.

Eine so hergestellte Biegefeder 17, 18 besitzt im ungespannten Zustand bezüglich ihrer Längsachse bereits eine leicht durchgebogene Form, die beim seitlichen Anbau an ein Uebergangseinrichtungsteil 22 eine Vorspannung bezüglich ihrer oberen und unteren Endpartien erzeugt.

Weiter weist eine Biegefeder 17 beispielsweise an ihrer oberen Endpartie den in seiner Axialrichtung federnd gelagerten Zentrierzapfen 13 und an ihrer unteren Endpartie die langlochartige Ausnehmung 14, sowie ein Abweisprofil 19 auf. Wird eine so ausgestatte Biegefeder 17 beispielsweise rechtsbündig am Uebergangseinrichtungsteil 22 angebracht, kann sie bei drehsymmetrischer Betrachtungsweise mit eine am Uebergangseinrichtungsteil 22 linksbündig angebrachten Biegefeder 18 identisch sein.

Von besonderem Vorteil zeigt sich hierbei die pro Halte- und Zentriereinrichtung 29 verdoppelte Anzahl der Zentrierzapfen 13, was beim Ineinandergreifen in die Ausnehmungen 14 des gegenüberliegenden Uebergangseinrichtungsteils 22′ einer Herabsetzung der Flächenpressung zugute kommt.

Bei Querverschiebungen der Uebergangseinrichtungsteile 22, 22′ in einer in Fig. 4 gezeigten Weise, nehmen die Biegefedern 17, 18 unter stetiger Zunahme der Federkraft je nach Verschieberichtung abwechselnd, mit ihren oberen und/oder unteren Enden die in Figur 8 gekennzeichnete Lage 17′, 18′ ein.

Weitere Ausbildungsformen einer erfindungsgemässen Halte- und Zentriereinrichtung sind, jeweils nur hälftig gezeichnet, in den Figuren 9 bis 12 dargestellt. Sie bieten bezüglich der Führung der Säulen 9, 10 und in Bezug auf die Anordnung der Federmittel 4 zahlreiche Kombinationsmöglichkeiten, die eine optimale Anpassung an die jeweiligen Anforderungen ermöglichen.

In Figur 9 ist je eine Säule (9), 10 einer Halte- und Zentriereinrichtung 36 seitlich an einem Uebergangseinrichtungsteil 22 annähernd senkrecht angeordnet. Jede Säule (9), 10 ist mit mindestens zwei parallelen, im Abstand angeordneten und in einem Drehgelenk 8, 8′ gelagerten Schiebegliedern 34, 34′ versehen.

Die Schiebeglieder 34, 34′ sind in horizontalen Führungen 16, 16′, die mindestens der Länge des Querweges gemäss Figur 4 entsprechen, seitlich verschiebbar gelagert, wobei mindestens eine Führung 16, 16′ in ein Drehlager 33 integriert ist.

Die Säule 10 weist beispielsweise in ihrem unteren Bereich einen, in seiner Axialrichtung Federnd gelagerten Zentrierzapfen 13 und in ihrem oberen Bereich eine langlochartige Ausnehmung 14 und ein Abweisprofil 19 auf. Ueber horizontal angordnete Federmittel 4 wird die Säule 10 in einer seitlich an dem Uebergangseinrichtungsteil 22 senkrecht anliegenden Position gehalten.

Bei Querverschiebungen der Uebergangseinrichtungsteile 22, 22′ in einer in Fig. 4 gezeigten Weise nehmen die Säulen (9), 10 je nach Verschieberichtung abwechselnd, die in Figur 9 gekennzeichnete Lage (9′), 10′ ein.

Ein vereinfachtes Beispiel für die Führung einer Säule (9), 10 seitlich am Uebergangseinrichtungsteil 22 ist in Figur 10 eine Halte- und Zentriereinrichtung 37 gezeigt. Hierbei kann auf ein in Figur 9 vorgeschlagenes Drehlager 33 verzichtet werden, wenn mindestens ein Drehgelenk 8, 8′ der Schiebeglieder 34, 34′ in der Säule (9), 10 in einer langlochartigen Aussparung 35 geführt ist.

Bei Querverschiebungen der Uebergangseinrichtungsteile 22, 22′ in einer in Fig. 4 gezeigten Weise nehmen die Säulen (9), 10 je nach Verschieberichtung abwechselnd, die in Figur 10 gekennzeichnete Lage (9′), 10′ ein.

In Figur 11 ist eine nach Figur 9 oder 10 geführte Säule (9), 10 als Halte- und Zentriereinrichtung 38 ausgebildet und über oben und unten vertikal integrierte Federmittel 4 und durch Uebertragungsmittel 5 mit einem Uebergangseinrichtungsteil 22 verbunden. Durch die in den Säulen (9), 10 gelagerten Umlenkmittel 6 werden die Uebertragungsmittel 5, wie bereits unter Figur 6 beschrieben, in eine, von der Wirkrichtung der Federmittel 4 abweichende Ebene geführt.

Weiter ist es auch denkbar, eine nach Figur 9 oder 10 geführte Säule (9), 10 in der in Figur 12 gezeigten Form als Halte- und Zentriereinrichtung 39 federnd mit einem Uebergangseinrichtungsteil 22 zu verbinden.

Durch die in Axialrichtung federnd angeordneten Zentrierzapfen 13 wird es möglich, dass ein mit einer erfindungsgemässen Halte- und Zentriereinrichtung 25, 26, 28, 29, 36, 37, 38, 39 ausgerüstetes Uebergangseinrichtungsteil 22 beispielsweise anstelle eines artreinen Gegenstücks auch mit einem herkömmlichen UIC-Gummiwulstübergang kompatibel ist.

Eine derartige Halte- und Zentriereinrichtung zeichnet sich insbesondere auch dadurch aus, dass sie zwei Uebergangseinrichtungsteile möglichst lange in einer, bezüglich der Wagenkastenenden schwimmenden Lage hält. Sie wirkt quer zur Fahrtrichtung und erzeugt aufgrund ihrer ständigen Vorspannung eine stets deckungsgleiche Position der beiden Uebergangseinrichtungsteile. Zum zweiten bewirkt diese Halte-und Zentriereinrichtung eine zwangsweise Rückführung von zwei aufeinander gleitenden Uebergangseinrichtungsteilen, die durch vorgespannte Federmittel automatisch nach einer, infolge einer grossen Ablenkung ausgeführten Querverschiebung ihrer aufeinander gleitenden Teile in eine, bezüglich dieser Teile deckungsgleichen Lage gebracht werden.

Ab dieser Stellung kann dann eine Uebergangseinrichtung der gattungsgemässen Art, von dieser Halte- und Zentriereinrichtung gehalten, ihre schwimmende Position zwischen den Wagenkastenenden wieder einnehmen. Diese wird von der erfindungsgemässen Halte- und Zentriereinrichtung solange gehalten, bis die Querverschiebung von zwei miteinander gekuppelten Fahrzeugen ein durch einen Anschlag begrenztes Mass übersteigt. Ab diesem Moment trennen sich wiederum die Uebergangseinrichtungsteile aus ihrer deckungsgleichen Lage, verschieben sich zueinander und aktivieren dabei automatisch die erfindungsgemässe Halte- und Zentriereinrichtung für eine erneute zwangsweise Rückführung.
Dank der Halte- und Zentriereinrichtung erfolgt ein definiertes Trennen zweier Uebergangseinrichtungsteile aus ihrer schwimmenden Lage infolge Querversatz ihrer Wagenkastenenden erst zu einem sehr späten Zeitpunkt, nämlich dann, wenn das durch einen Anschlag begrenzte Mass der Querverschiebung überschritten wird. Dies bedeutet, dass die lichte Durchgangsweite der Uebergangseinrichtung bei Kurvenfahrt sehr lange uneingeschränkt erhalten bleibt, ausser beispielsweise bei engen Depotkurven.
Durch die erfindungsgmässe Halte- und Zentriereinrichtung bleibt die lichte Durchgangsweite von getrennten und zueinander querverschobenen Uebergangseinrichtungsteilen im Vergleich zu nicht schwimmend aufgehängten Uebergangseinrichtungen um das Mass des schwimmenden Anteils grösser, was für die Reisenden eine bedeutende Komfortverbesserung beim Ueberqueren ergibt.

Derart in einer schwimmenden Verbindung gehaltenen Uebergangseinrichtungen vermitteln dem Reisenden beim Ueberqueren ein Gefühl der Sicherheit, da sich im normalen Fahrbetrieb die Uebergangseinrichtungsteile selten gegeneinander verschieben. Die Uebergangseinrichtung wird so kaum mehr als eine solche empfunden und kann zu einem funktionellen Reiseraum werden.

## Patentansprüche

1. Vorrichtung für eine Wagenübergangseinrichtung von Reisezugwagen mit UIC-Zug- und Stossvorrichtungen und schwimmend gelagerten, aufeinander gleitenden Uebergangsteilen, wobei diese Vorrichtung aktive Halte- und Zentriermittel (1, 25, 26, 28, 29, 36, 37, 38, 39) aufweist, dadurch gekennzeichnet, dass die Halte- und Zentriermittel Federmittel (4) aufweisen, die als vorgespannte mechanische Zugfedern, Gasfedern oder als ein durch ein Fluid als Energieträger betätigbares Federelement ausgebildet sind.

2. Vorrichtung nach Anspruch 1, dadurch gekennzeichnet, dass Uebertragungsmittel (5) vorgesehen sind, vorzugsweise als Ketten- oder Seilzüge sowie Flexball- oder Bowdenzüge ausgebildet.

3. Reisezugwagen, gekennzeichnet durch mindestens eine Vorrichtung nach einen der Ansprüche 1 oder 2.

4. Reisezugwagen mit einer Vorrichtung nach Anspruch 3, dadurch gekennzeichnet, dass die Halte- und Zentriermittel an einem Uebergangsteil (22, 22') als eine, quer zur Fahrtrichtung ständig durch Federmittel (4) beaufschlagte aktive Zentrierung angeordnet sind, welche automatisch die zwangsweise Rückführung zweier zueinander querverschobener Uebergangsteile (22, 22') in eine deckungsgleiche Lage ihrer Gleitflächen (27, 27') bewirkt.

5. Reisezugwagen nach einem der Ansprüche 3 oder 4, dadurch gekennzeichnet, dass Mitnehmer (11, 12) oder Zentrierorgane (13, 13', 14, 14') vorgesehen sind, die einen Uebergang (21) in einer bezüglich ihrer federnden Elemente (3, 3') schwimmenden Position zwischen zwei Wagenkastenenden (20, 20') halten.

6. Reisezugwagen nach einem der Ansprüche 3 - 5, dadurch gekennzeichnet, dass jeweils ein Mitnehmer (11, 12) drehfest seitlich an einem Uebergangsteil (22) angeordnet und in an diesem angebrachten Führungen (15, 16) seitlich verschiebbar gelagert ist, wobei die beiden Mitnehmer (11, 12) untereinander durch Federmittel (4) und vorzugsweise durch Uebertragungsmittel (5) verbunden sind.

7. Reisezugwagen nach einem der Ansprüche 3 - 6, dadurch gekennzeichnet, dass eine Uebergangseinrichtung (21) an federnden Elementen (3, 3') schwimmend aufgehängt ist und ihre beiden Uebergangsteile (22, 22') bei Querversatz von zwei Wagenkastenenden (20, 20') bis zu einem durch einen Anschlag (25, 25') begrenzten Mass eine deckungsgleiche Lage mit einer gemeinsamen Mittellängsebene (32) besitzen, indem, von Federmitteln (4, 4') und Uebertragungsmitteln (5, 5') unterstützt, seitlich anliegende Mitnehmer (11, 12 bzw. 11', 12') vorgesehen sind.

8. Reisezugwagen nach einem der Ansprüche 3 - 7, dadurch gekennzeichnet, dass eine Uebergangseinrichtung (21) an federnden Elementen (3, 3') schwimmend aufgehängt ist und ihre beiden Uebergangsteile (22, 22') bei Querversatz von zwei Wagenkastenenden (20, 20') über ein, durch einen Anschlag (25, 25') begrenztes Mass hinausgehend, diese gegen den Widerstand der Federmittel (4) mit ihren Gleitflächen (27, 27') aufeinander gleiten und eine querversetzte Position ihrer Mittellängsebenen (32, 32') aufweisen.

9. Reisezugwagen nach einem der Ansprüche 3 - 8, dadurch gekennzeichnet, dass an zwei zueinander querverschobenen Uebergangsteilen (22, 22') Mitnehmer (11, 12 bzw. 11', 12') seitlich anliegen und diese über Federmittel (4, 4') und Uebertragungsmittel (5, 5') eine zwangsweise Rückführung der Uebergangsteile (22, 22') ergeben, bis sie eine gemeinsame Mittellängsebene (32) aufweisen.

10. Reisezugwagen nach einem der Ansprüche 3 - 9, dadurch gekennzeichnet, dass die Federmittel (4, 4') in bezug auf die Fahrzeugquerrichtung eine andere, vorzugsweise niedrigere Steifigkeit aufweisen als die federnden Elemente (3, 3') der Aufhängung der Uebergangsteile (22, 22') und die lichte Durchgangsweite der Uebergangseinrichtung (21) bei Kurvenfahrt annähernd uneingeschränkt erhalten bleibt.

11. Reisezugwagen nach einem der Ansprüche 3 - 10, dadurch gekennzeichnet, dass ein Uebergangsteil (22) eine Einrichtung (25) aufweist, die aus mindestens je einer seitlich neben der Gleitfläche senkrecht angeordneten Säule (9, 10) besteht, welche an ihrem unteren Ende über je ein Drehgelenk (7, 8) seitwärts verschwenkbar geführt sind und die an ihrem oberen Ende über horizontal angeordnete Federmittel (4) und Uebertragungsmittel (5) unter Vorspannung miteinander verbunden sind.

12. Reisezugwagen nach einem der Ansprüche 3 - 11, dadurch gekennzeichnet, dass die Säulen (9, 10) vorzugsweise als Rechteckrohr ausgebildet sind, wobei die Säule (9) beispielsweise in ihrem oberen Bereich einen, in seiner Axialrichtung federnd gelagerten Zentrierzapfen (13) und die Säule (10) an gleicher Stelle eine langlochartige Ausnehmung (14) und ein Abweisprofil (19) aufweist.

13. Reisezugwagen nach einem der Ansprüche 3 - 12, dadurch gekennzeichnet, dass die Säulen (9, 10) als Formrohr ausgebildet sind, deren Formgebung der Funktion des Abweisprofils (19) entspricht.

14. Reisezugwagen nach einem der Ansprüche 3 - 13, dadurch gekennzeichnet, dass die Länge der langlochartigen Ausnehmung (14) grösser ist als der vertikale Versatz zweier Uebergangsteile (22, 22') beim Kuppeln ihrer Wagenkasten (20, 20') bei unterschiedlichen Beladungszuständen.

15. Reisezugwagen nach einem der Ansprüche 3 - 14, dadurch gekennzeichnet, dass zur Führung eines an der gegenüberliegenden Einrichtung (25) vorstehenden Zentrierzapfens (13), und um dessen seitliches Verhaken mit der gegenüberliegenden Säule (10) zu verhindern, ein Abweisprofil (19) vorgesehen ist.

16. Reisezugwagen nach einem der Ansprüche 3 - 15, dadurch gekennzeichnet, dass ein Zentrierzapfen (13) in seiner Axialrichtung federnd gelagert ist und bei Einwirkung einer äusseren Kraft mit der äusseren Kontur der Säule (9) bündig abschliesst.

17. Reisezugwagen nach einem der Ansprüche 3 - 16, dadurch gekennzeichnet, dass zwei Uebergangsteile (22, 22') deckungsgleich aneinanderliegen und je ein Zentrierzapfen (13) in die ihm gegenüberliegende Ausnehmung (14) der Säule (10') greift und die Säulen (9, 10) durch Federmittel (4) und Uebertragungsmittel (5) unter Vorspannung in einer seitlich an jedem Uebergangsteil (22, 22') annähernd senkrechten Position gehalten sind.

18. Reisezugwagen nach einem der Ansprüche 3 - 17, dadurch gekennzeichnet, dass ein Uebergangsteil (22) eine Einrichtung (26) aufweist, welche eine jeweils seitlich neben der Gleitfläche (27) annähernd senkrecht angeordnete Säule (9, 10) besitzt, die an ihrem unteren Ende über je ein Drehgelenk (7, 8) seitwärts verschwenkbar geführt sind, wobei in den Säulen (9, 10) Federmittel (4) integriert sind, die durch Uebertragungsmittel (5) mit dem Uebergangsteil (22) verbunden sind, derart, dass sie von den in den Säulen (9, 10) gelagerten Umlenkmitteln (6) in eine von der Wirkrichtung der Federmittel (4) abweichende Ebene geführt werden.

19. Reisezugwagen nach einem der Ansprüche 3 - 18, dadurch gekennzeichnet, dass ein Uebergangsteil (22) eine Einrichtung (28) aufweist, bei der je eine Zentriereinheit (13') und ein Mitnehmer (14') verdrehsicher in einer Führung (15, 16) seitlich verschiebbar gelagert sind und die Zentriereinheit (13') mit dem Mitnehmer (14') durch Uebertragungsmittel miteinander verbunden sind, derart, dass sie über zwei am Uebergangsteil (22) gelagerte Umlenkmittel (6) und ein weiteres Umlenkmittel (6') geführt sind, welches über Federmittel (4) auf Zug oder Druck unter Vorspannung gehalten ist.

20. Reisezugwagen nach einem der Ansprüche 3 - 19, dadurch gekennzeichnet, dass eine Zentriereinheit (13') und ein Mitnehmer (14') durch Federmittel (4) und Uebertragungsmittel (5) in einer Ebene miteinander verbunden sind.

21. Reisezugwagen nach einem der Ansprüche 3 - 20, dadurch gekennzeichnet, dass ein Uebergangsteil (22) eine Einrichtung (29) aufweist, bei der die jeweils seitlich neben der Gleitfläche (27) annähernd senkrecht angeordneten Säulen (9, 10) als Biegefedern (17, 18) ausgebildet und annähernd in ihrer Längsmitte über je ein horizontales Drehgelenk (7, 8) unter Vorspannnung ihrer Enden mit dem Uebergangsteil (22) verbunden sind.

22. Reisezugwagen nach einem der Ansprüche 3 - 21, dadurch gekennzeichnet, dass die Biegefedern (17, 18) vorzugsweise aus einem Verbundwerkstoff, unter Verwendung von Glasfasern oder Kohlefasern bestehen, und zur Erzielung von Eigenschaftskombinationen der Werkstoffe diese auch in einer Verbundstruktur angewendet werden.

23. Reisezugwagen nach einem der Ansprüche 3 - 22, dadurch gekennzeichnet, dass eine Biegefeder (17, 18) im ungespannten Zustand eine bezüglich ihrer Längsachse leicht durchgebogene Form aufweist, derart, dass sie beim seitlichen Anbau an ein Uebergangsteil (22) eine Vorspannung bezüglich ihrer oberen und unteren Endpartien aufweist.

24. Reisezugwagen nach einem der Ansprüche 3 - 23, dadurch gekennzeichnet, dass eine Biegefeder (17, 18) an ihrem einen Ende einen in seiner Axialrichtung federnd gelagerten Zentrierzapfen und an ihrem anderen Ende eine langlochartige Ausnehmung (14) und ein Abweisprofil (19) aufweist.

25. Reisezugwagen nach einem der Ansprüche 3 - 24, dadurch gekennzeichnet, dass eine Einrichtung (29) zwei Biegefedern (17, 18) und zur Herabsetzung der Flächenpressung insgesamt zwei Zentrierzapfen (13) und zwei Ausnehmungen (14) aufweist.

26. Reisezugwagen nach einem der Ansprüche 3 - 25, dadurch gekennzeichnet, dass ein Uebergangsteil (22) eine Einrichtung (36) aufweist, bei der über horizontal angeordnete Federmittel (4) je eine Säule (9, 10), welche, mit mindestens zwei parallelen, im Abstand angeordneten und in einem Drehgelenk (8, 8') gelagerten Schiebegliedern (34, 34') versehen, am Uebergangsteil (22) in horizontalen Führungen (16, 16') seitlich verschiebbar gelagert und mindestens eine Führung (16, 16') ein Drehlager (33) aufweisend, in einer seitlich am Uebergangsteil (22) annähernd senkrechten Position gehalten sind.

27. Reisezugwagen nach einem der Ansprüche 3 - 26, dadurch gekennzeichnet, dass ein Uebergangsteil eine Einrichtung (37) aufweist, bei der über horizontal angeordnete Federmittel (4) je eine Säule (9, 10), welche, mit mindestens zwei parallelen, im Abstand angeordneten und in einem Drehgelenk (8, 8') gelagerten und in mindestens einer langlochartigen Aussparung (35) geführten Schiebegliedern (34, 34') versehen, am Uebergangsteil (22) in horizontalen Führungen (16, 16') seitlich verschiebbar gelagert, in einer seitlich am Uebergangsteil (22) annähernd senkrechten Position gehalten sind.

28. Reisezugwagen nach einem der Ansprüche 3 - 27, dadurch gekennzeichnet, dass ein Uebergangsteil eine Einrichtung (36, 37, 38, 39) aufweist, bei der die Federmittel (4) senkrecht in den Säulen (9, 10) integriert sind und durch Uebertragungsmittel (5) mit den Uebergangsteil (22) verbunden sind, derart, dass sie von den in den Säulen (9, 10) gelagerten Umlenkmitteln (6) in eine von der Wirkrichtung der Federmittel (4) abweichende Ebene geführt werden.

29. Reisezugwagen nach einem der Ansprüche 3 - 28, dadurch gekennzeichnet, dass ein mit einer Einrichtung (25, 26, 28, 29, 36, 37, 38, 39) ausgerüstetes Uebergangsteil (22), beispielsweise anstelle eines artreinen Uebergangsteils (22') auch mit einem herkömmlichen UIC-Gummiwulstübergang kompatibel ist.

## Claims

1. Device for an intercommunicating gangway for passenger rail carriages with UIC pulling and buffering appliances, and floatingly mounted joining parts which slide over one another, the device having active holding and centring means (1, 25, 26, 28, 29, 36, 37, 38, 39), characterised in that the holding and centring means have spring means (4)in the form of biased mechanical tension springs, gas springs or a spring element actuatable by a fluid as an energy carrier.

2. Device according to claim 1, characterised in that transmission means (5) are provided, preferably in the form of chain or cable pulls and flex ball or Bowden cables.

3. Passenger rail carriage, characterised by at least one device according to one of claims 1 or 2.

4. Passenger rail carriage with a device according to claim 3, characterised in that the holding and centring means are disposed on a joining part (22, 22') as an active centring mechanism, on which spring means (4) act constantly transverse to the direction of travel and which automatically effects compulsory return of two transversely displaced joining parts (22, 22') until their slide faces (27, 27') are in a congruent position.

5. Passenger rail carriage according to one of claims 3 or 4, characterised in that lugs (11, 12) or centring elements (13, 13', 14, 14') are provided, which hold a join (21) between two carriage body ends (20, 20') in a floating position in respect of its resilient elements (3, 3').

6. Passenger rail carriage according to one of claims 3 - 5, characterised in that in each case a lug (11, 12) is disposed non-rotatably at the side of a joining part (22) and is mounted with lateral displacement in guides (15, 16) mounted thereon, the two lugs (11, 12) being connected together by spring means (4) and preferably by transmission means (5).

7. Passenger rail carriage according to one of claims 3 - 6, characterised in that one joining device (21) is suspended floatingly on sprung elements (3, 3') and, upon transverse displacement of two carriage body ends (20, 20') up to an extent defined by a stop (25, 25'), its two joining parts (22, 22') have a congruent position with a common central longitudinal plane (32), in that laterally abutting lugs (11, 12 and 11', 12' respectively) are provided, supported by spring means (4, 4') and transmission means (5, 5').

8. Passenger rail carriage according to one of claims 3 - 7, characterised in that a joining device (21) is suspended floatingly on resilient elements (3, 3') and, upon transverse displacement of two carriage body ends (20, 20') beyond an extent defined by a stop (25, 25'), its two joining parts (22, 22') slide over one another with their slide faces (27, 27') against the resistance of the spring means (4), and their central longitudinal planes (32, 32') have a transversely offset position.

9. Passenger rail carriage according to one of claims 3 - 8, characterised in that lugs (11, 12 and 11', 12' respectively) bear laterally on two joining parts (22, 22') transversely offset relative to one another and produce compulsory return of the joining parts (22, 22') via spring means (4, 4') and transmission means (5, 5') until said joining parts have a common central longitudinal plane (32).

10. Passenger rail carriage according to one of claims 3 - 9, characterised in that the spring means (4, 4') have a different, preferably lower rigidity transverse to the direction of the vehicle than the resilient elements (3, 3') of the suspension for the joining parts (22, 22'), and the clear passage width of the intercommunicating device (21) is retained almost unrestricted during travel on bends.

11. Passenger rail carriage according to one of claims 3 - 10, characterised in that one joining part (22) has a device (25) consisting of at least one respective column (9, 10), which is mounted vertically next to the slide face and is guided so as to pivot laterally at its lower end via a respective rotary joint (7, 8), the columns being connected together in a biased manner at their upper end via horizontally mounted spring means (4) and transmission means (5).

12. Passenger rail carriage according to one of claims 3 - 11, characterised in that the columns (9, 10) are preferably formed as a square tube, the column (9) having in its upper region, for example, centring pins (13) resiliently mounted in its axial direction, and the column (10) having at the same location a slot-like recess (14) and a deflecting profile (19).

13. Passenger rail carriage according to one of claims 3 - 12, characterised in that the columns (9, 10) take the form of moulded tubing whose shaping corresponds to the function of the deflecting profile (19).

14. Passenger rail carriage according to one of claims 3 - 13, characterised in that the length of the slot-like recess (14) is larger than the vertical displacement of two joining parts (22, 22') in the coupling together of their carriage bodies (20, 20') under different load conditions.

15. Passenger rail carriage according to one of claims 3 - 14, characterised in that, for guiding a centring pin (13) projecting from the opposite device (25) and in order to prevent it from hooking laterally into the opposite column (10), a deflecting profile (19) is provided.

16. Passenger rail carriage according to one of claims 3 - 15, characterised in that a centring pin (13) is resiliently mounted in its axial direction and, when acted on by an external force, ends flush with the outer contour of the column (9).

17. Passenger rail carriage according to one of claims 3 - 16, characterised in that two joining parts (22, 22') abut one another in a congruent manner and a respective centring pin (13) engages in the recess (14) in the column (10)' opposite said pin, and the columns (9, 10) are held under bias in an approximately vertical position at the sides of each joining part (22, 22') by spring means (4) and transmission means (5).

18. Passenger rail carriage according to one of claims 3 - 17, characterised in that one joining part (22) has a device (26) having a column (9, 10) mounted approximately vertically on each side next to the slide face (27), said columns being guided so as to pivot sideways from their lower end via a respective rotary joint (7, 8), wherein spring means (4) are incorporated into the columns (9, 10) and are connected to the joining part (22) by transmission means (5), so that they are guided by the deflecting means (6) mounted in the columns (9, 10) into a plane deviating from the direction of action of the spring means (4).

19. Passenger rail carriage according to one of claims 3 - 18, characterised in that one joining part (22) has a device (28) in which a respective centring unit (13') and a lug (14') are laterally displaceably and non-rotatably mounted in a guide (15, 16), and the centring unit (13') and the lug (14') are connected together via transmission means in such a manner that they are guided via two deflecting means (6) mounted on the joining part (22) and a further deflecting means (6') held under spring tension or pressure via spring means (4).

20. Passenger rail carriage according to one of claims 3 - 19, characterised in that a centring device (13') and a lug (14') and transmission means (5) are connected together in one plane.

21. Passenger rail carriage according to one of claims 3 - 20, characterised in that one joining part (22) has a device (29) in which the columns (9, 10) mounted approximately vertically and laterally next to a respective slide face (27) take the form of springs (17, 18) and are connected to the joining part (22) approximately in their longitudinal centre via a respective horizontal rotary joint (7, 8) with their ends biased.

22. Passenger rail carriage according to one of claims 3 - 21, characterised in that the spiral springs (17, 18) consist preferably of a composite material using fibre glass or carbon fibres, and in order to combine the properties of materials, these are also used in a laminated structure.

23. Passenger rail carriage according to one of claims 3 - 22, characterised in that a spiral spring (17, 18) in the unbiased state has a slightly curved shape along its longitudinal axis, such that when fixed to the side of a joining part (22) it is biased at its upper and lower end portions.

24. Passenger rail carriage according to one of claims 3 - 23, characterised in that a spiral spring has at one end a centring pin mounted resiliently in its axial direction and at its other end a slot-like recess (14) and a deflecting profile (19).

25. Passenger rail carriage according to one of claims 3 - 24, characterised in that one device (29) has two spiral springs (17, 18) and, to reduce flat pressing, in all, two centring pins (13) and two recesses (14).

26. Passenger rail carriage according to one of claims 3 - 25, characterised in that one joining part (22) has a device (36) in which, via horizontally mounted spring means (4), a respective column (9, 10), which, being provided with at least two parallel, spaced slide members (34, 34') mounted in a rotary joint (8, 8'), being laterally displaceably mounted on the joining part (22) in horizontal guides (16, 16'), and having at least one guide (16, 16') having a rotary joint (33), is held in an approximately vertical position at the side of the joining part (22).

27. Passenger rail carriage according to one of claims 3 - 26, characterised in that one joining part has a device (37), in which via horizontally mounted spring means (4) a respective column (9, 10), which, being provided with at least two parallel, spaced slide members (34, 34') mounted in a rotary joint (8, 8') and with slide members (34, 34') guided in at least one slot-like recess (35), is laterally displaceably mounted on the joining part (22) in horizontal guides (16, 16') and is held in an approximately vertical position at the side of the joining part (22).

28. Passenger rail carriage according to one of claims 3 - 27, characterised in that a joining part has a device (36, 37, 38, 39) in which the spring means (4) are incorporated vertically into the columns (9, 10) and are connected by transmission means (5) to the joining part (22) in such a manner that they are guided by deflecting means (6) mounted in the columns (9, 10) into a plane deviating from the direction of action of the spring means (4).

29. Passenger rail carriage according to one of claims 3 - 28, characterised in that a joining part (22) equipped with a device (25, 26, 28, 29, 36, 37, 38, 39), for example instead of a homogeneous joining part (22'), is also compatible with a conventional UIC pneumatically sprung gangway.

## Revendications

1. Dispositif destiné à un mécanisme de transition de voitures de voyageurs comportant des moyens de traction et de tamponnement UIC et des éléments de transition logés de façon flottante, coulissant les uns sur les autres, étant précisé que ce dispositif est équipé de moyens de maintien et de centrage actifs (1, 25, 26, 28, 29, 36, 37, 38, 39), caractérisé en ce que les moyens de maintien et de centrage comportent des éléments à ressort (4) qui sont conçus sous forme de ressorts de traction mécaniquement précontraints, d'amortisseurs pneumatiques ou d'un élément à ressort pouvant être actionné par un fluide en tant que support d'énergie.

2. Dispositif selon la revendication 1, caractérisé en ce qu'il est prévu des éléments de transmission (5), conçus de préférence sous forme de palans à chaîne ou à câble, ainsi que de palans Flexball ou Bowden.

3. Voiture de voyageurs, caractérisée par au moins un dispositif selon l'une des revendications 1 ou 2.

4. Voiture de voyageurs avec un dispositif selon la revendication 3, caractérisée en ce que les moyens de maintien et de centrage sont disposés sur un élément de transition (22, 22') dans le sens transversal au sens de la marche en tant que centrage actif soumis à l'action permanente d'éléments à ressort (4), lequel effectue automatiquement le rappel forcé de deux éléments de transition (22, 22'), et sont déportés transversalement l'un par rapport à l'autre, dans une position coïncidente de leurs surfaces de glissement (27, 27').

5. Voiture de voyageurs selon l'une des revendications 3 ou 4, caractérisée en ce qu'il est prévu des entraîneurs (11, 12) ou des éléments de centrage (13, 13', 14, 14'), qui, par rapport à leurs éléments élastiques (3, 3'), maintiennent une transition (21) dans une position flottante entre deux extrémités (20, 20') de caisses de voiture.

6. Voiture de voyageurs selon l'une quelconque des revendications 3 à 5, caractérisée en ce qu'un entraîneur (11, 12) est respectivement disposé de façon fixe sur le côté d'un élément de transition (22) et logé de façon à pouvoir se déporter latéralement dans des guidages (15, 16) montés sur cet élément, étant précisé que les deux entraîneurs (11, 12) sont reliés entre eux par des éléments à ressort (4), et de préférence par des éléments de transmission (5).

7. Voiture de voyageurs selon l'une quelconque des revendications 3 à 6, caractérisée en ce qu'un dispositif de transition (21) est suspendu de façon flottante à des éléments élastiques (3, 3'), et en ce que, lors du déport transversal de deux extrémités (20, 20') de caisses de voiture jusqu'à un degré limité par une butée (25, 25'), ses deux éléments de transition (22, 22') ont une position coïncidente avec un plan longitudinal central commun (32), et ce parce qu'il est prévu des entraîneurs (11, 12 et/ou 11', 12') s'adossant latéralement et actionnés par des éléments à ressort (4, 4') et des éléments de transmission (5, 5').

8. Voiture de voyageurs selon l'une quelconque des revendications 3 à 7, caractérisée en ce qu'un dispositif de transition (21) est suspendu de façon flottante à des éléments élastiques (3, 3'), et en ce que, lors du déport transversal des extrémités (20, 20') des caisses de voiture au-delà d'un degré limité par une butée (25, 25'), ses deux éléments de transition (22, 22') glissent l'un sur l'autre sur leurs surfaces de glissement (27, 27') en s'opposant à la résistance des éléments à ressort (4), et présentent une position déportée transversalement de leurs plans longitudinaux centraux (32, 32').

9. Voiture de voyageurs selon l'une des revendications 3 à 8, caractérisée en ce que des entraîneurs (11, 12 et/ou 11', 12') s'adossent latéralement contre deux éléments de transition (22, 22') déportés transversalement l'un par rapport à l'autre, lesquels, par l'intermédiaire d'éléments à ressort (4, 4') et d'éléments de transmission (5, 5'), agissent par une force de rappel sur les éléments de transition (22, 22') jusqu'à ce qu'il soient dans un plan longitudinal central commun (32).

10. Voiture de voyageurs selon l'une quelconque des revendications 3 à 9, caractérisée en ce que, par rapport au sens transversal du véhicule, les éléments à ressort (4, 4') ont une rigidité différente, de préférence inférieure à celle des éléments élastiques (3, 3') de la suspension des éléments de transition (22, 22'), et en ce que la largeur de libre passage du dispositif de transition (21) reste maintenue pratiquement sans restriction lors du passage des courbes.

11. Voiture de voyageurs selon l'une quelconque des revendications 3 à 10, caractérisée en ce qu'un élément de transition (22) comporte un dispositif (25) qui est composé d'au moins une colonne (9, 10) verticale respectivement disposées sur le côté latéral de la surface de glissement, lesquelles sont guidées par leurs extrémités inférieures au moyen d'une articulation à charnière (7, 8) de manière à pouvoir pivoter latéralement, et sont reliées ensemble sous précontrainte par leurs extrémités supérieures par l'intermédiaire d'éléments à ressort (4) et d'éléments de transmission (5) disposés horizontalement.

12. Voiture de voyageurs selon l'une quelconque des revendications 3 à 11, caractérisée en ce que les colonnes (9, 10) sont de préférence conçues sous forme de tubes de section rectangulaire, la colonne (9) comportant, par exemple dans sa partie supérieure, un tenon de centrage (13) logé élastiquement dans sa direction axiale, et la colonne (10) comportant au même endroit un évidement (14) du type trou oblong et un profil déflecteur (19).

13. Voiture de voyageurs selon l'une quelconque des revendications 3 à 12, caractérisée en ce que les colonnes (9, 10) sont conçues sous forme de tubes profilés dont la forme correspond à la fonction du profil déflecteur (19).

14. Voiture de voyageurs selon l'une quelconque des revendications 3 à 13, caractérisée en ce que la longueur de l'évidement (14) du type trou oblong est plus grande que le déport vertical de deux éléments de transition (22, 22') lors de l'accouplement de leurs caisses de voiture (20, 20') dans des états de charge différents.

15. Voiture de voyageurs selon l'une quelconque des revendications 3 à 14, caractérisée en ce qu'il est prévu un profil déflecteur (19) pour le guidage d'un tenon de centrage (13) dépassant du dispositif (25) opposé, et pour éviter que celui-ci ne s accroche latéralement avec la colonne (10) opposée.

16. Voiture de voyageurs selon l'une quelconque des revendications 3 à 15, caractérisée en ce qu'un tenon de centrage (13) est logé élastiquement dans sa direction axiale et qu'il affleure le contour extérieur de la colonne (9) sous l'effet d'une force extérieure.

17. Voiture de voyageurs selon l'une quelconque des revendications 3 à 16, caractérisée en ce que deux éléments de transition (22, 22') sont situés l'un contre l'autre en position coïncidente, et qu'un tenon de centrage (13) respectif pénètre dans l'évidement (14) de la colonne (10') qui lui est opposé, et en ce que les colonnes (9, 10) sont maintenues sous précontrainte contre chaque élément de transition (22, 22') dans une position latérale pratiquement verticale par des éléments à ressort (4) et des éléments de transmission (5).

18. Voiture de voyageurs selon l'une quelconque des revendications 3 à 17, caractérisée en ce qu'un élément de transition (22) comporte un dispositif (26) qui est équipé d'une colonne (9, 10) pratiquement verticale disposée respectivement sur le côté latéral de la surface de glissement (27), lesquelles sont guidées sur leurs extrémités inférieures de façon à pouvoir pivoter latéralement au moyen d'une articulation à charnière (7, 8), étant précisé que des éléments à ressort (4) reliés à l'élément de transition (22) par des éléments de transmission (5) sont intégrés dans les colonnes (9, 10), de telle sorte qu'ils soient guidés par l'intermédiaire des moyens de renvoi (6) logés dans les colonnes (9, 10) dans un plan différent de celui du sens d'action des éléments à ressort (4).

19. Voiture de voyageurs selon l'une quelconque des revendications 3 à 18, caractérisée en ce qu'un élément de transition (22) comporte un dispositif (28) dans lequel une unité de centrage (13') et un entraineur (14') sont respectivement logés dans un guidage (15, 16) de façon à ne pas pouvoir tourner mais à pouvoir se déporter latéralement, et en ce que l'unité de centrage (13') est reliée à l'entraîneur (14') par des éléments de transmission, de telle manière qu'ils soient guidés par l'intermédiaire de deux moyens de renvoi (6) montés sur l'élément de transition (22) et par un autre moyen de renvoi (6'), lequel est maintenu sous précontrainte de traction ou de pression par des éléments à ressort (4).

20. Voiture de voyageurs selon l'une quelconque des revendications 3 à 19, caractérisée en ce qu'une unité de centrage (13') et un entraîneur (14') sont reliés entre eux dans un même plan par l'intermédiaire d'éléments à ressort (4) et d'éléments de transmission (5).

21. Voiture de voyageurs selon l'une quelconque des revendications 3 à 20, caractérisée en ce qu'un élément de transition (22) comporte un dispositif (29) dans lequel les colonnes (9, 10) pratiquement verticales disposées respectivement sur le côté latéral de la surface de glissement (27) sont conçues sous forme de ressorts de flexion (17, 18) et reliées sous précontrainte de leurs extrémités, sensiblement au milieu de leur longueur, à l'élément de transition (22) par l'intermédiaire d'une articulation à charnière horizontale (7, 8).

22. Voiture de voyageurs selon l'une quelconque des revendications 3 à 21, caractérisée en ce que les ressorts de flexion (17, 18) sont réalisés de préférence dans un matériau composite avec utilisation de fibres de verre ou de fibres de carbone, et en ce que, pour obtenir une combinaison entre les propriétés de ces matériaux, ceux-ci peuvent également être mis en oeuvre dans une structure composite.

23. Voiture de voyageurs selon l'une quelconque des revendications 3 à 22, caractérisée en ce qu'un ressort de flexion (17, 18) présente à l'état non tendu une forme légèrement fléchie par rapport à son axe longitudinal, de sorte que, lors de son montage latéral sur un élément de transition (22), il présente une précontrainte quant à ses parties d'extrémités supérieures et inférieures.

24. Voiture de voyageurs selon l'une quelconque des revendications 3 à 23, caractérisée en ce que, sur l'une des ses extrémités, un ressort de flexion (17, 18) comporte un tenon de centrage logé élastiquement dans sa direction axiale, et sur l'autre de ses extrémités, un évidement (14) du type trou oblong et un profil déflecteur (19).

25. Voiture de voyageurs selon l'une quelconque des revendications 3 à 24, caractérisée en ce qu'un dispositif (29) comporte deux ressorts de flexion (17, 18) et un total de deux tenons de centrage (13) et de deux évidements (14) afin de réduire la pression de surface.

26. Voiture de voyageurs selon l'une quelconque des revendications 3 à 25 caractérisée en ce qu'un élément de transition (22) comporte un dispositif (36) dans lequel, par l'intermédiaire d'éléments à ressort (4) disposés horizontalement, une colonne (9, 10) est respectivement maintenue latéralement sur l'élément de transition (22) dans une position pratiquement verticale et logée sur l'élément de transition (22) de façon à pouvoir se déporter latéralement dans des guidages horizontaux (16, 16'), au moins un guidage (16, 16') comportant un palier pivotant (33), laquelle est équipée d'au moins deux éléments coulissants (34, 34') parallèles disposés à un certain écartement et montés dans une articulation à charnière (8, 8').

27. Voiture de voyageurs selon l'une quelconque des revendications 3 à 26, caractérisée en ce qu'un élément de transition comporte un dispositif (37) dans lequel, par l'intermédiaire d'éléments à ressort (4) disposés horizontalement, une colonne (9, 10) est respectivement maintenue latéralement sur l'élément de transition (22) dans une position pratiquement verticale et logée sur l'élément de transition (22) de façon à pouvoir se déporter latéralement dans des guidages horizontaux (16, 16'), laquelle est équipée d'au moins deux éléments coulissants (34, 34') parallèles disposés à un certain écartement montés dans une articulation à charnière (8, 8') et guidés dans au moins un évidement (35) du type trou oblong.

28. Voiture de voyageurs selon l'une quelconque des revendications 3 à 27, caractérisée en ce qu'un élément de transition comporte un dispositif (36, 37, 38, 39) dans lequel les éléments à ressort (4) sont intégrés verticalement dans les colonnes (9, 10) et reliés à l'élément de transition (22) par des éléments de transmission (5), de telle manière qu'ils soient guidés par les moyens de renvoi (6) logés dans les colonnes (9, 10) dans un plan différent de celui du sens d'action des éléments à ressort (4).

29. Voiture de voyageurs selon l'une quelconque des revendications 3 à 28, caractérisée en ce qu'un élément de transition (22) équipé d'un dispositif (25, 26, 28, 29, 36, 37, 38, 39) utilisé par exemple à la place d'un élément de transition (22') d'origine, est également compatible avec une transition UIC conventionnelle à bourrelet en caoutchouc.
